# EUROPÄISCHE PATENTSCHRIFT

(11) **EP 1 660 275 B1**
(45) Veröffentlichungstag und Bekanntmachung des Hinweises auf die Patenterteilung: **02.07.2014**
(21) Anmeldenummer: 04764848.0
(22) Anmeldetag: 06.09.2004
(51) Int. Cl.: B24D 7/10

(54) **RINGSYSTEM ZUR MEDIUMSFÜHRUNG BEI SCHLEIFSCHEIBEN**
RING SYSTEM FOR GUIDING A MEDIUM IN AN ABRASIVE DISK
SYSTEME ANNULAIRE POUR TRANSPORTER UN AGENT SUR DES MEULES

(30) Priorität: 04.09.2003 AT 13882003
(43) Veröffentlichungstag der Anmeldung: 31.05.2006
(73) Patentinhaber: Schrottner, Gerhard, 8564 Krottendorf-Gaisfeld (AT)
(72) Erfinder: Schrottner, Gerhard, 8564 Krottendorf-Gaisfeld (AT)
(74) Vertreter: Puchberger, Peter
(86) Internationale Anmeldenummer: PCT/EP2004/009897
(87) Internationale Veröffentlichungsnummer: WO 2005/023490

(56) Entgegenhaltungen:
- EP-A- 0 112 220
- EP-A1- 1 426 138
- DE-A- 2 219 338
- GB-A- 1 215 064
- JP-A- 52 103 094
- US-A- 2 746 220
- US-A- 3 110 993

## Beschreibung

Die Erfindung betrifft eine Schleifscheibe und ein Ringsystem nach dem Oberbegriff des Anspruchs 1. EP 0 112 220 A, zeigt eine Vorrichtung nach dem Oberbegriff des unabhängigen Hauptanspruchs.

Beim Schleifen von Werkstücken - unabhängig welcher Beschaffenheit und mit welchem Schleifbelag - treten hohe Temperaturen im Arbeitsbereich des Schleifwerkzeuges auf, die mit Kühl- und Schmierflüssigkeit regulierbar sind. Der Erfindung liegt die Aufgabe zugrunde, die Kühlung und Schmierung auch bei bisher bereits eingesetzten Schleifscheiben, ohne größeren Umrüstungsaufwand zu verbessern. Dies wird durch den Merkmalen des Anspruchs 1 erreicht. Das Kühl- und. Schmiermedium wird über ein eigens angebrachtes Ringsystem an der Schleifscheibe aufgenommen, komprimiert und an die erforderlichen Einsatzpunkte beim Schleifprozess transportiert. Durch dieses Kühl- und Schmiermittelleitsystem kann das Medium gezielter an die gewünschten Einsatzpunkte gebracht werden. Zusätzlich wird der Schleifkörper gleichmäßiger und in höherem Ausmaß gekühlt. Dadurch werden erhöhte Schleifleistungen und verbesserte Qualität am Werkstück sowie höhere Standzeiten der Schleifwerkzeuge erzielt.

### 2. Wesentliche Einzelheiten

### 2.1 Ring zur Mediumsaufnahme

Der Ring zur Mediumsaufhahme ist aus verschiedensten Materialien und in verschiedensten Be- oder Verarbeitungsarten (z.B. Zerspanung, Umformtechnik, Gießtechnik) herstellbar. Dieser Ring mit seiner mittigen Öffnung dient der Schaffung eines Hohlraumes und damit der Mediumseinbringung in den Innenkörper der Schleifscheibenkonstruktion. Der Ring zur Mediumsaufnahme kann in einer geteilten und ungeteilten Ausgestaltung hergestellt werden und wird mittels einer im Schleifkörper angebrachten Nut mit dem Schleifkörper verbunden und fixiert. Wahlweise kann der Ring zur Mediumsaufnahme Bohrungen aufweisen, die das Kühl- und Schmiermedium in konzentrierter Form an den gewünschten Einsatzpunkt auf der Innenseite der Schleifscheibe zur Wirkung bringen.

### 2.2 Ring zur Mediumsführung und Mediumskomprimierung

Der Ring zur Mediumsfuhrung und Mediumskomprimierung ist aus verschiedensten Materialien und in verschiedensten Be- oder Verarbeitungsarten (z.B. Zerspanung, Umformtechnik, Giestechnik) herstellbar. Der Ring zur Mediumsführung und Mediumskomprimierung kann in einer geteilten und ungeteilten Ausgestaltung hergestellt werden und wird mittels einer im Schleifkörper angebrachten Nut mit dem Schleifkörper verbunden und fixiert. Dieser Ring befindet sich ebenso auf der Innenseite des Schleifkörpers und dient mit seinen Ausnehmungen der Mediumskomprimierung. Damit wird dem Kühl- und Schmiermedium die Umfangsgeschwindigkeit der Schleifscheibe aufgezwungen. Das komprimierte Medium wird wahlweise über Bohrungen im Schleifkörper an die Aussenseite der Schleifscheibe zum Ring zur Steuerung des Mediumsaustrittes und damit zum Einsatzpunkt transportiert oder über Bohrungen im Schleifkörper und im Schleifbelag direkt an den Einsatzpunkt gebracht.

### 2.3 Ring zur Steuerung des Mediumsaustrites

Der Ring zur Steuerung des Mediumsaustrittes ist aus verschiedensten Materialien und in verschiedensten Be- oder Verarbeitungsarten (z.B. Zerspanung Umformtechnik, Gießtechnik) herstellbar. Der Ring zur Steuerung des Mediumsaustrittes kann in einer geteilten und ungeteilten Ausgestaltung hergestellt werden und wird mittels einer im Schleifkörper angebrachten Nut mit dem Schleifkörper verbunden und fixiert. Mit diesem Ring wird das komprimierte Medium umfangseitig auf der Aussenseite der Schleifscheibe zum gewünschten Einsatzpunkt gebracht.

### 3.

Durch die Erfindung können die bekannten bereits eingesetzten Schleifscheiben bei Neuherstellung sowie durch nachträglichen Einbau ohne großen Umrüstungsaufwand insbesondere im Hinblick auf verbesserte schleifeigenschaften, höhere Standzeit, geringere Maschinenstillstandszeit, kürzere Bearbeitungszeit, höhere Wiederholungsgenauigkeit und geringere Erwärmung der Schleifscheibe und des Werkstückes sowie höhere Oberflächengüte des Werkstückes verbessert werden. Durch den höheren Schmier- und Kühleffekt wird erreicht, das keine Gefügeveränderung bei bearbeiteten Materialien auftreten.

### 4.

In der Zeichnung ist eine beispielweise Ausführungsform des Erfindungsgegenstandes dargestellt. Die Figur 1 zeigt eine Schnittansicht einer Schleifscheibe nach der Linie A der Figur 2.
Figur 2 zeigt eine Ansicht der Schleifscheibe.
Figur 3 zeigt die variationsweise geführte Bohrung durch den Trägerkörper und den Schleifbelag an den Einsatzpunkt.
Figur 4 zeigt eine Ansicht vom Ring zur Mediumsaufnahme.
Figur 5 zeigt eine Ansicht vom Ring zur Mediumsaufnahme mit Austrittsöffnungen zur Steuerung des Mediumsaustrittes.
Figur 6 zeigt eine Ansicht vom Ring zur Mediumsführung- und Mediumskomprimierung.
Figur 7 zeigt eine Ansicht vom Ring zur Steuerung des Mediumsaustrittes.
Figur 8 zeigt eine Ansicht vom Trägerkörper mit vorgefertigten Nuten ohne eingebautes Ringsystem.

### Figur 1-8;

Die Schleifscheibe, bestehend aus einem Trägerkörper (1) und einem Schleifbelag (2) mit dem eingebauten Ring zur Mediumsaufnahme (3) durch dessen mittige Öffnung das Medium in die Schleifscheibe gelangt. Durch den Ring zur Mediumsführung- und Mediumskomprimierung (4) wird das Kühl- und Schmiermedium entweder über Verbindungsbohrungen (5) zum Ring zur Steuerung; des Mediumsaustrittes (6) oder über Austrittsbahrungen (7), in Trägerköper und Schlaifhelag weitergeführt. Das Medium kann je nach Ausführung der Schleifscheibe und je nach Bedarf auch über Austrittsöffnungen (9) zum Schleifpunkt an der Innenseite der Schleifscheibe geführt werden. Sämtliche Ringe des Systems sind in vorgefertigten Nuten (8) verankert. Durch die Zentrifugalkraft der sich drehenden Schleifscheibe gelangt das Medium komprimiert durch Aussparungen, Ausnehmungen oder Unterteilungen (10) im Ring zur Mediumsführung- und Mediumskomprimierung konzentriert zur Kontaktfläche an Schleifbelag und Werkstück.

## Patentansprüche

1. Schleifscheibe und Ringsystem zur Kühl- und Schmiermediumsführung für alle bekannten Schleifverfahren, wobei die Schleifscheibe aus einem Tragkörper (1) und einem umfang- oder stirnseitig angeordneten Schleifbelag (2) zum umfang- oder stirnseitigen Einsatz besteht,
wobei mindestens ein Ring zur Kühl- und Schmiermediumsaufnahme (3) und zur Kühl- und Schmiermediumseinbringung in den Innenkörper der Schleifscheibenkonstruktion vorgesehen ist,
**dadurch gekennzeichnet, dass** zusätzlich
mindestens ein Ring zur Kühl- und Schmiermediumsführung und Kühl- und Schmiermediumskomprimierung (4) vorgesehen ist,
und dass Bohrungen (5) zum Transport des komprimierten Kühl- und Schmiermediums
- zur Aussenseite der Schleifscheibe zu einem Ring zur Steuerung (6) des Kühl- und Schmiermediumsaustrittes und damit zum Einsatzpunkt
- oder direkt an den Einsatzpunkt
vorgesehen sind.

2. Schleifscheibe und Ringsystem zur Kühl- und Schmiermediumsführung nach Anspruch 1, **dadurch gekennzeichnet, dass** zusätzlich mindestens ein Ring zur Steuerung (6) des Kühl- und Schmiermediumsaustrittes vorgesehen ist.

3. Schleifscheibe und Ringsystem zur Kühl- und Schmiermediumsführung nach Anspruch 1 oder 2, **dadurch gekennzeichnet, dass** die Zubringung des Kühl- und Schmiermediums im Wesentlichen über Kühlmitteldüsen und Schläuche in die Ringöffnungen des Rings zur Mediumsaufnahme (3) erfolgt.

4. Schleifscheibe und Ringsystem zur Kühl- und Schmiermediumsführung nach Anspruch 1 oder 2, **dadurch gekennzeichnet, dass** die Zubringung des Kühl- und Schmiermediums im Wesentlichen maschinenspindelseitig erfolgt.

5. Schleifscheibe und Ringsystem zur Kühl- und Schmiermediumsführung nach Anspruch 1 oder 2, **dadurch gekennzeichnet, dass** im Schleifkörper den wechselseitigen Mediumstransport zwischen den gegenüberliegenden Schleifkörperseiten ermöglichende Verbindungsbohrungen (5) vorgesehen sind.

6. Schleifscheibe und Ringsystem zur Kühl- und Schmiermediumsführung nach Anspruch 1 oder 2, **dadurch gekennzeichnet, dass** im Ring zur Kühl- und Schmiermediumsaufnahme das Kühl- und Schmiermedium gezielt zum Einsatzpunkt transportierende Austrittsöffnungen (9) vorgesehen sind.

7. Schleifscheibe und Ringsystem zur Kühl- und Schmiermediumsführung nach Anspruch 1 oder 2, **dadurch gekennzeichnet, dass** mindestens ein Ring Kammern zu höheren Komprimierung des Kühl- und Schmiermediums, geschaffen durch Trennelemente, Aussparungen oder Ausnehmungen (10) aufweist.

8. Schleifscheibe und Ringsystem zur Kühl- und Schmiermediumsführung nach Anspruch 1 oder 2, **dadurch gekennzeichnet, dass** Austrittsbohrungen (7) im Trägerkörper (1) und im Schleifbelag (2) zu den Kühl- und Schmiermediumsaustritt an der Kontaktfläche zwischen Schleifbelag und Werkstück ermöglichen.

## Claims

1. Grinding disc and ring system for the channeling of coolant and lubricant for all known grinding processes, whereby the grinding disc consists of a single carrier element (1) and an abrasive layer arranged on the circumference or on the face (2) for use along the circumference or face,
whereby at least one ring is available for the intake of the coolant and lubricant (3) and for the channeling of the coolant and lubricant into the interior of the grinding disc construction,
**characterized by** there being additionally at least one ring for the channeling of coolant and lubricant and the coolant and lubricant compression (4),
and that bores are available (5) for the transport of the coolant and lubricant
- to the exterior of the grinding disc for the control (6) of the discharge of the coolant and lubricant and thereby to the point of application
- or directly to the point of application.

2. Grinding disc and ring system for the channeling of coolant and lubricant in accordance with Claim 1, **characterized by** there being additionally at least one ring for the control of the discharge of the coolant and lubricant.

3. Grinding disc and ring system for the channeling of coolant and lubricant in accordance with Claim 1 or 2, **characterized in that** the provision of the coolant and lubricant (3) is carried out primarily through the coolant jets and hoses in the ring openings of the intake ring.

4. Grinding disc and ring system for the channeling of coolant and lubricant in accordance with Claim 1 or 2, **characterized in that** the provision of the coolant and lubricant is carried out primarily on the spindle side of the machine.

5. Grinding disc and ring system for the channeling of coolant and lubricant in accordance with Claim 1 or 2, **characterized in that** there are connecting bores (5) that enable the reciprocal transport of the media between the opposing sides of the grinding disc.

6. Grinding disc and ring system for the channeling of coolant and lubricant in accordance with Claim 1 or 2, **characterized in that** in the ring for the intake of the coolant and lubricant there are discharge openings (9) for the transported media targeted to the point of application.

7. Grinding disc and ring system for the channeling of coolant and lubricant in accordance with Claim 1 or 2, **characterized in that** there is, in at least one ring, chambers for the higher compression of the coolant and lubricant created through separation elements, recesses or cavities (10).

8. Grinding disc and ring system for the channeling of coolant and lubricant in accordance with Claim 1 or 2, **characterized in that** the discharge bores (7) in the carrier element (1) and in the abrasive layer (2) enable the discharge of the coolant and lubricant at the contact surface between the abrasive layer and the workpiece.

## Revendications

1. Meule et système annulaire visant à l'alimentation en agent réfrigérant et lubrifiant pour tous les procédés de ponçage connus, la meule étant composée d'un support (1) et d'un revêtement abrasif placé sur la circonférence ou sur le devant (2) pour un emploi sur toute la circonférence ou sur le devant,
un anneau au moins étant prévu pour recevoir l'agent réfrigérant et lubrifiant (3) et pour introduire l'agent réfrigérant et lubrifiant dans l'âme de la structure de la meule,
**caractérisés en ce qu'**en supplément,
un anneau au moins est prévu pour l'alimentation en agent réfrigérant et lubrifiant et la compression de l'agent réfrigérant et lubrifiant (4),
et **en ce que** des perforations (5) sont prévues pour acheminer l'agent réfrigérant et lubrifiant comprimé
- jusque vers la face extérieure de la meule vers un anneau destiné à la commande (6) de l'évacuation de l'agent réfrigérant et lubrifiant et ainsi, au point d'utilisation
- ou directement au point d'utilisation.

2. Meule et système annulaire destinés à l'alimentation en agent réfrigérant et lubrifiant conformément à la revendication 1, **caractérisés en ce qu'**en plus un anneau au moins est prévu pour la commande (6) de l'évacuation de l'agent réfrigérant et lubrifiant.

3. Meule et système annulaire destinés à l'alimentation en agent réfrigérant et lubrifiant conformément à la revendication 1 ou 2, **caractérisés en ce que** l'amenée de l'agent réfrigérant et lubrifiant est effectuée essentiellement par des buses de réfrigérant et des tuyaux dans les orifices de l'anneau destiné à recevoir l'agent (3).

4. Meule et système annulaire destinés à l'alimentation en agent réfrigérant et lubrifiant conformément à la revendication 1 ou 2, **caractérisés en ce que** l'amenée de l'agent réfrigérant et lubrifiant a lieu essentiellement du côté de l'axe de la machine.

5. Meule et système annulaire destinés à l'alimentation en agent réfrigérant et lubrifiant conformément à la revendication 1 ou 2, **caractérisés en ce que** sont prévues dans le corps abrasif les perforations de liaison (5) permettant l'échange d'agent entre les faces opposées du corps abrasif.

6. Meule et système annulaire destinés à l'alimentation en agent réfrigérant et lubrifiant conformément à la revendication 1 ou 2, **caractérisés en ce que** sont prévues dans l'anneau de réception d'agent réfrigérant et lubrifiant les orifices d'évacuation (9) transportant l'agent réfrigérant et lubrifiant directement au point d'utilisation.

7. Meule et système annulaire destinés à l'alimentation en agent réfrigérant et lubrifiant conformément à la revendication 1 ou 2, **caractérisés en ce qu'**au moins un anneau présente des chambres de compression plus élevée de l'agent réfrigérant et lubrifiant, composées d'éléments de séparation, d'évidements ou de cavités (10).

8. Meule et système annulaire destinés à l'alimentation en agent réfrigérant et lubrifiant conformément à la revendication 1 ou 2, **caractérisés en ce que** des perforations d'évacuation (7) dans le support (1) et dans le revêtement abrasif (2) permettent l'évacuation d'agent réfrigérant et lubrifiant à la surface de contact entre le revêtement abrasif et la pièce à usiner.
